# EUROPÄISCHE PATENTSCHRIFT

(11) **EP 1 873 096 B1**
(45) Veröffentlichungstag und Bekanntmachung des Hinweises auf die Patenterteilung: **20.01.2010**
(21) Anmeldenummer: 07111128.0
(22) Anmeldetag: 27.06.2007
(51) Int. Cl.: B65H 1/02, B65H 1/26

(54) **Vorrichtung zum Nachfüllen von Stapeln flacher, auf der Kante stehenden Gegenständen in einer Vereinzelungseinrichtung**
Device for replenishing a pile in a feeder for flat objects standing on edge
Dispositif destiné au rechargement d'une pile d'objets plats sur chant dans un dispositif de dépilage

(30) Priorität: 28.06.2006 DE 102006029891
(43) Veröffentlichungstag der Anmeldung: 02.01.2008
(73) Patentinhaber: SIEMENS AKTIENGESELLSCHAFT, 80333 München (DE)
(72) Erfinder: König, Klaus, 78479 Reichenau (DE); Zimmermann, Armin, 78465 Konstanz (DE)

(56) Entgegenhaltungen:
- EP-A1- 0 645 327
- EP-A1- 0 645 330
- WO-A-96/08435
- WO-A-03/045825
- DE-A1- 2 640 496
- US-A- 3 915 338
- US-A- 5 713 713

## Beschreibung

Die Erfindung betrifft eine Vorrichtung zum Beladen einer Vereinzelungseinrichtung nach dem Oberbegriff des Anspruches 1.

Bei postalischen Anwendungen werden in Sortiermaschinen Vereinzelungseinrichtungen (auch "Vereinzeler" genannt) für gestapelte flache Gegenstände, z. B. flache Sendungen, eingesetzt. Die Vereinzeler sind in der Lage, flache Gegenstände mit unterschiedlichen Eigenschaften bei immer höheren Durchsätzen zu vereinzeln.

Die flachen Gegenstände werden dabei auf ein Zuführungsmittel, ein so genanntes Feederbett, aufrecht stehend stapelweise geladen und gesteuert mit Hilfe einer Stapelstütze, welche die Gegenstände aufrecht hält, entsprechend der Abzugerate zu einer Abzugsvorrichtung geschoben.
Unterstützend können die flachen Gegenstände auf einem sich mit der Stapelstütze bewegenden Unterflurband stehen. Die Abzugsvorrichtung zieht die Gegenstände einzeln vom Stapel ab und leitet sie in die Transportstrecke der Sortiermaschine. Beim Beladen des Feederbettes muss der noch vorhandene Stapel mit einem neu auf das Feederbett gebrachten Stapel vereinigt werden. Dies geschieht, indem der neue Stapel entweder manuell oder automatisch an den von der Stapelstütze gehaltenen Stapel heran geschoben wird und die Stapelstütze hinter dem neuen Stapel in die Transportbahn geschwenkt wird, so dass eine Vereinigung beider Stapel herbei geführt wird.(EP 0 865 328 B1)

Besitzt das Feederbett bei einer automatischen Zuführung eine sehr raue oder profilierte Oberfläche, z.B. wenn Drehspindeln eingesetzt werden (EP 0 771 748 B1), durch welche die Gegenstände geführt zur Abzugsvorrichtung transportiert werden, ist es nicht möglich, einen weiteren Stapel auf diesem Feederbett an den sich schon vor der Abzugsvorrichtung befindlichen Stapel ohne Beschädigung der Gegenstände heran zu schieben.

Der Erfindung liegt die Aufgabe zugrunde, eine Vorrichtung zum Beladen einer ein erstes Zuführungsmittel aufweisenden Vereinzelungseinrichtung flacher Gegenstände mit Stapeln von auf einer Kante stehenden flachen Gegenständen zu schaffen, die auch bei rauer und profilierter Oberfläche des ersten Zuführungsmittels bei verbesserter Ergonomie eine einfache Beladung mit weiteren Stapeln, bei welcher die Stapel vereinigt werden, ermöglicht.

Eine Vorrichtung gemäss dem Oberbegriff des Anspruchs 1 ist aus der DE 26 40 496 bzw. der US 3 915 338 bekannt.

Erfindungsgemäß wird die Aufgabe durch die Merkmale des Anspruches 1 gelöst.

Es ist dabei eine Vorrichtung zum Beladen einer Einrichtung zum Vereinzeln flacher Gegenstände vorgesehen, die eine Abzugsvorrichtung aufweist, mit Stapeln von auf einer Kante stehenden flachen Gegenständen mit einem ersten Zuführungsmittel zur Förderung der flachen Gegenstände in aufrechter Position in Richtung der Abzugsvorrichtung, wobei oberhalb des ersten Zuführungsmittels ein zweites Zuführungsmittel, auf dem sich ein weiterer Stapel auf einer Kante stehender flacher Gegenstände befindet, so ausgebildet und angeordnet ist, dass der weitere Stapel ohne Kontakt mit dem ersten Zuführungsmittel a) an das Ende des ersten Stapels heranführbar und auf das erste Zuführungsmittel ladbar ist, oder b) an die Abzugsvorrichtung heran bewegbar und auf das erste Zuführungsmittel ladbar ist. Dabei ist es weiter vorgesehen, dass eine senkrecht zur Stapelrichtung bewegbare und in Stapelrichtung verfahrbare Stapelstütze des ersten Zuführungsmittels mit dem zur Abzugsvorrichtung gerichteten Ende des zweiten Zuführungsmittels gekoppelt ist.

Damit ist es möglich, die weiteren Stapel gegenstandsschonend und ergonomisch trotz profilierter oder rauer Oberfläche des ersten Zuführungsmittels zur Abzugsvorrichtung zu transportieren und mit einen schon vorhandenen Stapel zu vereinigen.

Vorteilhafte Ausgestaltungen der Erfindung sind in den Unteransprüchen dargelegt.

Dabei ist es vorteilhaft, wenn die Zuführungsmittel senkrecht zur Stapelrichtung bewegbare und in Stapelrichtung verfahrbare Stapelstützen aufweisen, sodass das Führen und Vereinigen der Stapel effektiv durchgeführt werden kann.

Vorteilhaft ist es auch, wenn das zweite Zuführungsmittel, auf dem sich die flachen Gegenstände stehend befinden, aus geführten, schmalen, biegesteifen, senkrecht zur Transportrichtung ausgerichteten und gelenkig miteinander verbundenen Elementen besteht, die in Stapelrichtung verfahrbar sind. Dies entspricht sogenannten Rollladenelementen, sodass die Rollladenbahn einfach vor- und zurück bewegt und auch nach unten geführt werden kann.

Für eine aufwandsarme Ausführung des zweiten Zuführungsmittels kann dieses durch mindestens ein umlaufendes, abgestütztes Unterflurband realisiert werden.

Um eine automatische oder teilautomatische Beladung zu ermöglichen, ist es vorteilhaft, die Zuführungsmittel gesteuert anzutreiben.

Vorteilhaft ist es weiterhin, das Unterflurband örtlich festlegbar.zu gestalten und die Unterflurbandeinrichtung einschließlich Rollen, Führungen und Gestell in Stapelrichtung verschiebbar anzuordnen. Dadurch ist es möglich, die Gegenstände ohne Relativbewegung vom zweiten Zuführungsmittel auf das erste Zuführungsmittel zu bringen.
In diesem Zusammenhang kann der zur Abzugsvorrichtung gerichtete Teil des zweiten Zuführungsmittels in das erste Zuführungsmittel versenkbar ausgeführt werden, so dass die Gegenstände am Ende des zweiten Zuführungsmittels auf das erste Zuführungsmittel gelangen.

Sollen die flachen Gegenstände manuell oder nur mittels der Stapelstützen leicht und zerstörungsfrei oder -arm über die Oberfläche des zweiten Zuführungsmittels in Richtung der Abzugsvorrichtung geschoben werden, ist es vorteilhaft, wenn die Oberfläche einen geringen Reibungskoeffizienten besitzt.

Anschließend wird die Erfindung in einem Ausführungsbeispiel anhand der Zeichnungen erläutert.

Dabei zeigen
- FIG 1: eine Vorrichtung zur Beladung mit einer biegesteifen beweglichen Unterlage,
- FIG 2: eine Vorrichtung zur Beladung mit Unterflurbändern oder rollladenähnlichen Elementen,
- FIG 3: eine Vorrichtung zur Beladung mit am zur Abzugsvorrichtung gerichteten Ende nach unten geführtem Unterflurband und gekoppelter Stapelstütze,
- FIG 4: eine Vorrichtung zur Beladung mit gekoppelten Unterflurbändern und Stapelstütze für eine Zuführung des zu beladenden zweiten Stapels 2 an den ersten Stapel 1,
- FIG 5: eine Vorrichtung zur Beladung mit gekoppelten Unterflurbändern und Stapelstütze beim Herausziehen der Stapelstütze am Übergangsort zwischen dem ersten und dem zweiten Stapel,
- FIG 6: eine Vorrichtung zur Beladung mit gekoppelten Unterflurbändern und Stapelstütze beim Rückziehen der Unterflurbänder mit der Stapelstütze,
- FIG 7: eine Vorrichtung zur Beladung mit gekoppelten Unterflurbändern und Stapelstütze beim erneuten Herunterziehen der Stapelstütze.

In FIG 1 ist eine Vorrichtung zur Beladung mit einem zweiten Zuführungsmittel H, bestehend aus einer biegesteifen Unterlage H1, welche in Stapelrichtung bewegt werden kann, dargestellt.
Bei dieser Vorrichtung müssen Stapel 1,2 von flachen Gegenständen (z. B. Postsendungen, wie Briefe) mittels eines ersten Zuführungsmittels F1 zur Förderung der auf der Kante stehenden flachen Gegenstände gegen eine Abzugsvorrichtung A transportiert werden. Dabei sind unterschiedliche, auf der Kante stehende flache Gegenstände eines ersten Stapels 1 auf dem ersten Zuführungsmittel F1 angeordnet. Der erste Stapel 1 ist mittels des ersten Zuführungsmittels F1 und einer Stapelstütze P1 gegen die Abzugsvorrichtung A ausgerichtet, welche den jeweils vordersten Gegenstand vom ersten Stapel 1 abzieht und stückweise weiterleitet.

Der zweite Stapel 2 ist auf einem zweiten, oberhalb des ersten Zuführungsmittels F1 befindlichen Zuführungsmittel H, bestehend aus einer in Stapelrichtung beweglich geführten biegesteifen Unterlage H1, ähnlich einem Kuchenblech, angeordnet. Damit kann der zweite Stapel 2 am Übergang U an den ersten Stapel 1 ohne Beanspruchung der flachen Gegenstände, insbesondere bei rauer und profilierter Oberfläche des ersten Zuführungsmittels F1, herangebracht werden, da dabei das erste Zuführungsmittel nicht berührt wird. Auch der zweite Stapel 2 wird durch eine verschiebbare, auf den Stapel 2 Druck ausübende Stapelstütze P2 in der aufrechten Position gehalten. so dass der zweite Stapel 2 bei nach oben herausgezogener erster Stapelstütze P1 und Rückziehen der biegesteifen Unterlage H1 korrekt (gegen dem ersten Stapel 1) ausgerichtet bleibt. Es ist erwünscht, dass der Reibungsfaktor an der Oberfläche der Unterlage H1 in Kontakt mit dem zweiten Stapel 2 klein gewählt wird, so dass die Abgabe aller Arten/Formaten von Postsendungen an das erste Führungsmittel F1 einwandfrei und beanspruchungsarm erfolgt.

Hier ist das erste Zuführungsmittel F1 mit einem umlaufenden Unterflurband realisiert, welches eine angetriebene Rolle R1 aufweist. In der Arbeitsstellung, d.h. bei der Vereinzelung, ist die erste Stapelstütze P1 mit dem Unterflurband gekoppelt.

Figur 2 stellt eine erfindungsgemäße Vorrichtung zur Beladung, wie in FIG 1 dargestellt, jedoch mit einem umlaufenden Unterflurband H2 und einer angetriebenen Rolle R2 als zweites Zuführungsmittel H anstelle der biegesteifen Unterlage H1 dar. Prinzipiell erfolgt die Beladung wie im oberen Beispiel beschrieben. Dabei muss das Oberteil des Unterflurbands H2 oberhalb des ersten Zuführungsmittels F1 über die Länge geführt und gestützt angeordnet werden. Die gesamte Unterflurbandanordnung kann auch verschiebbar sein. Möglich ist es hierbei auch, die Funktion des zweiten Zuführungsmittels H mit geführten, schmalen, biegesteifen, senkrecht zur Transportrichtung ausgerichteten und gelenkig miteinander verbundenen Elementen, die in Stapelrichtung verfahrbar sind, ähnlich wie bei einem Rollladen, zu realisieren. Wird das Unterflurband H2 oder die rollladenähnliche Bahn an einer Stelle X2 örtlich festgelegt und die Unterflurbandeinrichtung H,H2 einschließlich Rollen, Führungen und Gestell wird in Stapelrichtung verschiebbar angeordnet, so ist es möglich, durch ein Zurückziehen der Unterflurbandeinrichtung die schmalen Gegenstände des auf dem Unterflurband H2 oder den Rollladenelementen stehenden zweiten Stapels 2 ohne Relativbewegung der Gegenstände zum Unterflurband H2 diese schonend auf das Zuführungsmittel H1 gleiten zu lassen.

In Figur 3 ist der Übergang U der Vorrichtung zur Beladung mit Unterflurband H2 und gekoppelter erster Stapelstütze P1 dargestellt. Die Stapelstütze P1 ist mit einer tiefgestellten und einer hochgestellten Rolle R3,R4 jeweils über einen mechanischen Arm V1 gekoppelt, zwischen welchen das Unterflurband H2 zugeführt wird. Damit wird eine Versenkung des Unterflurbandes H2 bzw. des zweiten Zuführungsmittels H in das erste Zuführungsmittel F1 am Übergang U realisiert. Die Kopplung zwischen der Stapelstütze P1 und dem Unterflurband H2 kann auch ggf. auslösbar gestaltet werden. In Figur 3 ist gestrichelt eine weitere Position der Gruppe Stapelstütze-Rollen-Band infolge einer Verschiebung dargestellt, so dass die Einstellbarkeit des Anteils der rollenförmigen Halterung deutlich gezeigt wird.

Anschließend wird gemäss Figuren 4 bis 7 eine mögliche Verfahrensweise bei Verwendung der erfindungsgemäßen Vorrichtung erläutert.

In Figur 4 ist die Vorrichtung zur Beladung mit spiralförmigen Elementen (Drehspindeln) und einer Stapelstütze P1 als erstes Zuführungsmittel F1 dargestellt. In ihrer unteren Betriebsposition ist die Stapelstütze P1 mit der Bewegung des ersten Zuführungsmittels F1 zur Abzugsvorrichtung A hin gekoppelt und befördert den Stapel 1 entsprechend der Abzugsrate zur Abzugsvorrichtung A. Die Stapelstütze P1 ist hier durch eine zur Aufladefläche seitlich angeordnete Führungsschiene S1 geführt, an welcher auch die Stapelstütze P1 in die untere und die obere Stellung gebracht werden kann. Das zweite Zuführungsmittel H besteht aus mehreren schmalen Unterflurbändern H2. Die Stapelstütze P1 des ersten Zuführungsmittels F1 ist mit dem abzugsseitigen Ende des zweiten Zuführungsmittels H gekoppelt. Soll ein zweiter Stapel 2 geladen werden, weil der erste Stapel 1 zu klein ist, so wird der zweite Stapel 2 manuell auf die Unterflurbänder H2 gestellt.

Das anschließende Herausziehen der Stapelstütze P1 ist in Figur 5 dargestellt, nachdem der zweite Stapel 2 korrekt an den ersten Stapel 1 geschoben wurde, d.h. die Stapelstütze befindet sich am Übergangsort zwischen dem ersten und dem zweiten Stapel.

In Figur 6 werden beim Rückziehen der Stapelstütze P1 die mit der Stapelstütze P1 gekoppelten Unterflurbänder H2 ebenfalls vom Ende des ersten Stapels 1 entfernt, sodass die flachen Gegenstände des zweiten Stapels 2 auf das erste Zuführungsmittel F1 kontinuierlich und präzise ohne Bewegungskomponente in Stapelrichtung abgelegt werden. Die Unterflurbänder H2 weisen zusätzlich einen niedrigen Reibungsfaktor auf.

Figur 7 zeigt die Stapelstütze P1 in der unteren Stellung hinter dem Gesamtstapel 1,2, diesen haltend. Der Gesamtstapel 1,2, nunmehr Stapel 1 befindet sich komplett auf dem ersten Zuführungsmittel F1 und wird entsprechend der Abzugsrate zur Abzugsvorrichtung transportiert. Es kann jetzt ein weiterer Stapel 2 geladen werden.

Sollte bei der Beladung des zweiten Stapels 2 der erste Stapel 1 nicht mehr vorhanden sein, kann der Ablauf bei Verwendung der erfindungsgemäßen Vorrichtung ebenso problemlos erfolgen. Die Ausführung des ersten Zuführungsmittels F1 ohne Stapelstütze P1 ist für die Erfindung nicht wesentlich. Möglich sind also auch eine glatte Fläche, Riemenbänder oder Drehspindeln.

## Patentansprüche

1. Vorrichtung zum Beladen einer Einrichtung zum Vereinzeln flacher Gegenstände, die eine Abzugsvorrichtung (A) aufweist, mit Stapeln (1) von auf einer Kante stehenden flachen Gegenständen mit einem ersten Zuführungsmittel (F1) zur Förderung der flachen Gegenstände in aufrechter Position in Richtung der Abzugsvorrichtung (A), wobei oberhalb des ersten Zuführungsmittels (F1) ein zweites Zuführungsmittel (H), auf dem sich ein weiterer Stapel (2) auf einer Kante stehender flacher Gegenstände befindet, so ausgebildet und angeordnet ist, dass der weitere Stapel (2) ohne Kontakt mit dem ersten Zuführungsmittel (F1)
a) an das Ende des ersten Stapels (1) heranführbar und auf das erste Zuführungsmittel ladbar ist, oder
b) an die Abzugsvorrichtung (A) heran bewegbar und auf das erste Zuführungsmittel ladbar ist,
**dadurch gekennzeichnet, dass**
eine senkrecht zur Stapelrichtung bewegbare und in Stapelrichtung verfahrbare Stapelstütze (P1) des ersten Zuführungsmittels (F1) mit dem zur Abzugsvorrichtung (A) gerichteten Ende des zweiten Zuführungsmittels (H) gekoppelt ist.

2. Vorrichtung nach Anspruch 1,
**dadurch gekenn-zeichnet**, dass
die Zuführungsmittel (F1, H) senkrecht zur Stapelrichtung bewegbare und in Stapelrichtung verfahrbare Stapelstützen aufweisen.

3. Vorrichtung nach Anspruch 1,
**dadurch gekenn-zeichnet,** dass
das zweite Zuführungsmittel (H), auf dem sich die flachen Gegenstände stehend befinden, aus mindestens einem umlaufenden, abgestützten Unterflurband (H2) besteht.

4. Vorrichtung nach Anspruch 1 bis 3,
**dadurch gekennzeichnet, dass**
die Zuführungsmittel (F1, H) gesteuert angetrieben sind.

5. Vorrichtung nach Anspruch 3,
**dadurch gekenn-zeichnet,** dass
das Unterflurband (H2) örtlich festlegbar ist und die Unterflurbandeinrichtung einschließlich Rollen, Führungen und Gestell in Stapelrichtung verschiebbar angeordnet ist.

6. Vorrichtung nach Anspruch 1,
**dadurch gekenn-zeichnet,** dass
der zur Abzugsvorrichtung (A) gerichtete Teil des zweiten Zuführungsmittels (H) in das erste Zuführungsmittel (F1) versenkbar ist.

7. Vorrichtung nach Anspruch 1
**dadurch gekennzeichnet, dass**
das zweite Zuführungsmittel (H) eine Oberfläche mit geringem Reibungskoeffizienten aufweist, über welche die flachen Gegenstände zerstörungsfrei oder -arm und leicht verschiebbar sind.

## Claims

1. Apparatus by means of which an arrangement for separating flat articles, the arrangement having a withdrawal means (A), is loaded with stacks (1) of flat articles standing on edge, having a first feeding means (F1) for conveying the flat articles in an upright position in the direction of the withdrawal means (A), wherein a second feeding means (H), on which is located a further stack (2) of flat articles standing on edge, is formed and arranged above the first feeding means (F1) such that the further stack (2), without coming into contact with the first feeding means (F1),
a) can be guided up to the end of the first stack (1) and loaded onto the first feeding means, or
b) can be moved up to the withdrawal means (A) and can be loaded onto the first feeding means,
**characterized in that** a stack support (P1) which belongs to the first feeding means (F1) and can be moved perpendicularly to the stacking direction, and can be displaced in the stacking direction, is coupled to that end of the second feeding means (H) which is directed towards the withdrawal means (A).

2. Apparatus according to Claim 1, **characterized in that** the feeding means (F1, H) have stack supports which can be moved perpendicularly to the stacking direction and can be displaced in the stacking direction.

3. Apparatus according to Claim 1, **characterized in that** the second feeding means (H), on which the flat articles are located in an upright state, comprises at least one circulating, supported underfloor belt (H2).

4. Apparatus according to Claims 1 to 3, **characterized in that** the feeding means (F1, H) are driven in a controlled manner.

5. Apparatus according to Claim 3, **characterized in that** the underfloor belt (H2) can be secured locally and the underfloor-belt arrangement, including rollers, guides and framework, is arranged such that it can be displaced in the stacking direction.

6. Apparatus according to Claim 1, **characterized in that that** part of the second feeding means (H) which is directed towards the withdrawal means (A) can be recessed in the first feeding means (F1).

7. Apparatus according to Claim 1, **characterized in that** the second feeding means (H) has a surface which has a low coefficient of friction and over which the flat articles can easily be displaced with only a low destruction rate, if any at all.

## Revendications

1. Dispositif de chargement d'un dispositif d'individualisation d'objets plats, qui a un dispositif ( A ) de retrait, deux piles ( 1 ) d'objets plats sur chant, comprenant un premier moyen ( F1 ) d'amenée pour le transport des objets plats en position droite en direction du dispositif ( A ) de retrait, dans lequel, au-dessus du premier moyen ( F1 ) d'amenée, est conformé et disposé un deuxième moyen ( H) d'amenée, sur lequel se trouve une autre pile ( 2 ) d'objets plats sur chant, de manière à ce que l'autre pile ( 2 ) puisse, sans contact avec le premier moyen ( F1 ) d'amenée,
a) être amenée à l'extrémité de la première pile ( 1 ) et être chargée sur le premier moyen d'amenée, ou
b) être déplacée sur le dispositif ( A ) de retrait et être chargée sur le premier moyen d'amenée,
**caractérisé en ce que**
un appui ( P1 ) de piles du premier moyen ( F1 ) d'amenée, appui qui peut être déplacé dans la direction de la pile, est couplé à l'extrémité du deuxième moyen ( H ) d'amenée dirigée vers le dispositif ( A ) de retrait.

2. Dispositif suivant la revendication 1,
**caractérisé en ce que** les moyens ( F1, H ) d'amenée ont des appuis de piles mobiles perpendiculairement à la direction de la pile et pouvant être déplacés dans la direction de la pile.

3. Dispositif suivant la revendication 1,
**caractérisé en ce que** le deuxième moyen ( H ) d'amenée, sur lequel se trouvent debout les objets plats, est constitué d'au moins une bande ( H2 ) encastrée faisant le tour et supportée.

4. Dispositif suivant les revendications 1 à 3,
**caractérisé en ce que** les moyens ( F1, H ) d'amenée sont entraînés de façon commandée.

5. Dispositif suivant la revendication 3,
**caractérisé en ce que** la bande ( H2 ) encastrée peut être fixée localement et le dispositif à bande encastrée, y compris les rouleaux, les guidages et le bâti, est disposé de manière coulissante dans la direction de la pile.

6. Dispositif suivant la revendication 1,
**caractérisé en ce que** la partie du deuxième moyen ( H ) d'amenée dirigée vers le dispositif (A ) de retrait peut être abaissée dans le premier moyen ( F1) d'amenée.

7. Dispositif suivant la revendication 1,
**caractérisé en ce que** le deuxième moyen ( H ) d'amenée a une surface qui a un coefficient de frottement petit et sur laquelle les objets plats peuvent être déplacés facilement et sans destruction ou avec peu de destruction.
